# EUROPÄISCHE PATENTSCHRIFT

(11) **EP 0 224 048 B1**
(45) Veröffentlichungstag und Bekanntmachung des Hinweises auf die Patenterteilung: **18.07.1990**
(21) Anmeldenummer: 86114827.8
(22) Anmeldetag: 24.10.1986
(51) Int. Cl.: E01C 9/02, E01C 19/52

(54) **Verbundplattenelement für Spurbahnen und Verfahren zu dessen Verlegung**
Interlocking paving element for wheel tracks, and process for laying it
Elément de pavage autobloquant pour voie double et procédé pour la pose

(30) Priorität: 15.11.1985 DE 3540532
(43) Veröffentlichungstag der Anmeldung: 03.06.1987
(73) Patentinhaber: Joh. Chr. Ruhl Bauunternehmung GmbH, D-6420 Lauterbach 1 (DE)
(72) Erfinder: Schul, Otto, Dipl.-Ing., D-6423 Wartenberg (DE)
(74) Vertreter: Knoblauch, Ulrich, Dr.-Ing.

(56) Entgegenhaltungen:
- DE-A- 3 112 608
- DE-A- 3 442 330
- GB-A- 202 584

## Beschreibung

Die Erfindung bezieht sich auf ein Verbundplattenelement, insbesondere aus Beton, für Spurbahnen.

Spurbahnen ersetzen vielfach breite, massive Fahrbahnen. Durch ihre geringere Breitenausdehnung wird die Umgebung weniger stark durchtrennt und dadurch in geringerem Maße ökologisch beeinflußt. Spurbahnen ersetzen den funktionsnotwendigen Anteil einer massiven Fahrbahn, ohne deren Nachteile zu besitzen. Sie werden hauptsächlich für landwirtschaftliche Wirtschaftswege eingesetzt. Sie können als Einzel- oder Doppelspur aber auch für Fußgängerpfade, Radfahrwege u.dgl. benutzt werden.

Bisher sind solche Spurbahnen durch Betonstra- ßenfertiger an Ort und Stelle gegossen worden. Dies ist aufwendig. Die Qualität hängt von verschiedenen Bedingungen (örtliche Verhältnisse, Witterungseinflüsse u.dgl.) ab. Als Bettung benötigt man einen Unterbau mit hoher Schichtstärke und auf ganzer Breite, was zusätzlichen Aufwand erfordert und die ökologischen Verhältnisse verschlechtert.

Bei einem bekannten Verbundplattenelement (DE-U 18 78 043) der eingangs beschriebenen Art wird die Spurbahn aus einzelnen Verbundplattenelementen hergestellt, die mit ihren Stoßflächen aneinandergelegt werden. Wegen der kreisbogenförmig ausgeführten Stoßfuge können die Elemente längs der Stoßfuge tangential verschoben werden, um eine allmähliche Richtungsänderung der Spurbahn zu erzielen. Die Stoßflächen können mit einer Gratspundung versehen sein. Auch diese Verbundplatten müssen auf einem festen Unterbett verlegt werden. Denn wenn der Untergrund elastisch nachgibt und daher bei einer Verkehrsbelastung eine Neigungsänderung benachbarter Platten erfolgt, werden Nut und Feder der Gratspundung übermäßig beansprucht.

Es ist ferner eine Uferdeckung u.dgl. aus allseitig mit Nut und Feder ineinandergreifenden rechteckigen Platten bekannt (DE-C 159 689), bei denen die Querschnitte der gradlinig verlaufenden Nut und Feder durch einen Kreisbogen begrenzt sind. Auf diese Weise entsteht zwischen den Platten ein Gelenk.

Es ist auch schon bekannt (DE-A 34 42 330), bei einem Verbundplattenelement mit kreisbogenförmig ausgeführter Stoßfläche eine Feder an der konvexen Stoßfläche und eine Nut an der konkaven Stoßfläche vorzusehen, wobei die Querschnittsbegrenzungen von Nut und Feder bogenförmig sind. Hiermit läßt sich bereits in einem gewissen Maß eine elastische Einspannung zwischen benachbarten, gleichartigen, im Verbund auf einer elastischen Bettung verlegten Elementen erzielen.

Der Erfindung liegt die Aufgabe zugrunde, ein Verbundplattenelement anzugeben, das auf einer elastischen Bettung verlegt werden kann und dabei eine Übertragung von größeren Vertikalkräften auf das benachbarte Element ohne Überlastung der Stoßfugenkonstruktion ermöglicht.

Diese Aufgabe wird gelöst durch ein Verbundplattenelement mit den folgenden Merkmalen: a) die quer zur Spurrichtung verlaufenden Stoßflächen weisen zur Bildung von im wesentlichen kreisbogenförmigen Stoßfugen eine Krümmung auf, b) die konvexe Stoßfläche weist eine Nut und die konkave Stoßfläche eine Feder auf, c) die Querschnittsbegrenzungen von Nut und Feder sind in einem Kraftübertragungsbereich bogenförmig und weisen zu beiden Seiten des Kraftübertragungsbereichs einen Übergangsabschnitt mit entgegengesetzter Krümmung auf, derart daß sich in der Stoßfuge zwischen benachbarten, gleichartigen, im Verbund auf einer elastischen Bettung verlegten Elementen eine elastische Einspannung ergibt, die eine mit Zunahme der zu übertragenden Kräfte zunehmende Neigungsdifferenz zwischen den benachbarten Elementen zuläßt.

Die mit Hilfe der bogenförmigen Querschnittsbegrenzungen erzielbare elastische Einspannung erlaubt eine Relativbewegung von Nut und Feder unter Aufrechterhaltung des Einspannmoments und der Übertragung eines Teils der Verkehrskräfte von dem belasteten Element auf das benachbarte Element, so daß die Verkehrskräfte über einen Spurbahnabschnitt, der länger als ein Element ist, auf die elastische Bettung übertragen werden. Wenn bei großen Verkehrskräften das belastete Element stärker in die elastische Bettung einsinkt, kann das benachbarte Element dieser Bewegung folgen, auch wenn hierbei die Neigungsdifferenz zwischen den beiden Elementen vergrößert wird. Denn infolge der bogenförmigen Querschnittsbegrenzungen von Nut und Feder ist dafür gesorgt, daß auch in der neuen Relativlage von Nut und Feder die Einspannkräfte sicher übertragen werden. Endet die Verkehrsbelastung, kehren die Elemente unter dem Einfluß der elastischen Bettung selbsttätig in ihre Ausgangslage zurück. Wegen der speziellen Zuordnung der Nut zur konvexen Stoßfläche und der Feder zur konkaven Stoßfläche ergibt sich ein günstiger Abstand der imaginären Drehachse des Einspannmoments von den extrem liegenden Kraftangriffsbereichen. Auf diesem Grund und wegen der elastischen Bewegbarkeit ist bei sehr hohen Vertikalkräften keine Überlastung der die Stoßfuge bildenden Teile möglich. Mit bogenförmigen Querschnittsbegrenzungen ist es auch möglich, eine Kraftübertragung über die ganze Länge oder einen wesentlichen Teil der Länge von Nut und Feder vorzunehmen sowie statt eines Linienkontakts einen streifenförmigen Flächenkontakt vorzusehen. Durch den Übergangsabschnitt entgegengesetzter Krümmung wird die Feder besser mit dem Element verbunden und vermag größere Kräfte zu übertragen.

Wenn die Querschnittsbegrenzungen eine Komponente in Spurrichtung aufweisen, die in einer Symmetrielinie den Wert 0 hat und nach beiden Seiten hin kontinuierlich zunimmt, ist gewährleistet, daß mit Zunahme der über die Stoßfuge zu übertragenen Vertikalkräfte die zusammenwirkenden Oberflächenbereiche von Nut und Feder eine zunehmend größere Komponente in Spurrichtung haben, die Kräfte also gut übertragen werden können. Wenn das belastete Element aus der Spurbahnebene herausbewegt wird, übt es gleichzeitig axiale Spreizkräfte auf die beiden Nachbarelemente aus. Es ergibt sich eine resultierende Kraft mit einer axialen Komponente, durch welche die Druckfestigkeit des Betons bei der Kraftübertragung ausgenutzt werden kann. Auch tragen die Spreizkräfte zur Rückstellung bei Entlastung bei.

Die Bögen der Querschnittsbegrenzungen können verschiedene Formen haben, insbesondere die Form von Kegelschnitten. Eine besonders einfache Ausgestaltung verwendet etwa kreisbogenförmige Querschnittsbegrenzungen. Durch Computerberechnung lassen sich optimale Formen angeben, die für besonders große Neigungsdifferenzen zwischen den benachbarten Elementen geeignet sind.

Der Krümmungsradius der Stoßfläche sollte das 0,5 bis 2-fache der Breite des Elements betragen und vorzugsweise etwa gleich dieser Breite sein. Bei wesentlich größerem Krümmungsradius geht die Einspannung in ein Gelenk über. Bei wesentlich kleinerem Krümmungsradius ergibt sich eine starre Einspannung.

Bei einer bevorzugten Ausführungsform ist dafür gesorgt, daß der etwa kreisbogenförmige Teil der Querschnittsbegrenzung einen Radius hat, der annähernd gleich der Hälfte der Höhe des durch die Stoßfläche gebildeten Segments ist. Bei dieser Bemessung ist trotz der einfachen Kreisbogenform eine gute Einspannung bei unterschiedlichen Neigungsdifferenzen erzielbar.

Des weiteren sollten die Krümmungsradien der Querschnittsbegrenzungen von Nut und Feder im Kraftübertragungsbereich einander möglichst gleich sein und sich um nicht mehr als 3 mm voneinander unterscheiden. Dies ergibt eine gute Passung bei allen Neigungslagen.

Die Ausgestaltung macht es sogar möglich, die Elemente ohne Unterbau auf vorhandenem Erdplanum zu verlegen. Obwohl dieses Erdplanum im Vergleich zu einem besonderen Unterbau eine hohe Elastizität hat, werden die Verkehrskräfte im Verbund sicher auf die Bettung übertragen.

Ein Verfahren zum Verlegen der erfindungsgemäßen Verbundplattenelemente ist dadurch gekennzeichnet, daß von der bereits verlegten Spurbahn aus ein weiteres Element abgelegt und dann gegen das stirnseitige Ende der Spur bahn gepreßt wird. Hierdurch werden Nut und Feder in die gewünschte Ruhelage gebracht, in die sie jeweils nach Beendigung der Kraftübertragung wieder zurückkehren sollen.

Vor dem Pressen kann ein Fugenfüllmittel eingebracht werden. Ein solches Mittel, beispielsweise Bitumen, behindert die Einspannung und die Kraftübertragung nicht, stellt aber sicher, daß die Fugen nach außen hin abgeschlossen sind.

Besonders günstig ist es, daß eine Spannvorrichtung einerseits an dem weiteren Element und andererseits an der Spurbahn jenseits des letztverlegten Elements angesetzt wird. Hierbei ist sichergestellt, daß das weitere Element in die gewünschte Endlage gebracht wird, weil als Gegenkraft das Gewicht zumindest zweier Elemente dient.

Die Erfindung wird nachstehend anhand in der Zeichnung dargetellter Ausführungsbeispiele näher beschrieben.

Es zeigen:
Fig. 1 eine Draufsicht auf eine Ausführungsform eines erfindungsgemäßen Verbundplattenelements,
Fig. 2 eine schematische Darstellung des Kraftverhältnisses bei einer Spurbahn mit den erfindungsgemäßen Verbundplattenelementen,
Fig. 3 die Elemente der Fig. 1 in räumlicher Darstellung,
Fig. 4 schematisch eine Draufsicht auf die von den Elementen der Fig. 3 gebildete Stoßfuge,
Fig. 5 einen Längsmittelschnitt durch die Stoßfuge der Fig. 4 und
Fig. 6 eine Draufsicht auf eine verlegte Spurbahn.

Das im Zusammenhang mit den Figuren veranschaulichte Verbundplattenelement 11 besteht aus unbewehrtem Beton. Es hat eine Seitenlänge L, eine Breite B und eine Höhe h. Die eine Stoßfläche 12 ist konvex, die andere Stoßfläche 13 konkav gekrümmt, der Krümmungsradius beträgt R. Die Stoßfläche 13 ist mit einer Feder 14, die Stoßfläche 12 mit einer Nut 15 versehen. Die Feder hat eine bogenförmige Querschnittsbegrenzung 16, die Nut eine bogenförmige Querschnittsbegrenzung 17.

Bei einem Ausführungsbeispiel waren die folgenden Werte vorgesehen:
Länge L = 1,60 m
Breite B = 0,80 m
Höhe h = 0,14 m
Radius R = 0,80 m
Betongüte B = 25
Belastung = SLW 12 to

Wenn man zwei Verbundplattenelemente 11 mit ihren Stoßflächen aneinandersetzt, bilden sie, wie Fig. 2 zeigt, eine Spurbahn S, wobei sich in den Stoßfugen 18 elastische Einspannungen 9 ergeben, die ein Einspann- oder Biegemoment, eine Vertikalkraft und ein Torsionsmoment auf die Nachbarelemente 11 a und 11 b zu übertragen vermögen. Die Verbundplattenelemente liegen auf einer elastischen Bettung 10, vorzugsweise unmittelbar auf dem vorhandenen Erdplanum. Wenn daher beispielsweise auf dem Element 11 eine Radlast P_{R} ruht, dann haben die elastischen Bodenkräfte E nicht nur das Gewicht G der Platten zu tragen, sondern außerdem diese Radlast P_{R} aufzunehmen. Hiervon wird ein wesentlicher Anteil P vom Element 11 direkt auf die elastische Bettung 10 übertragen, während die verbleibenden Verkehrskräfte als Kraft Pi auf das Nachbarelement 11a und als Kraft P₂ auf das Nachbarelement 11b übertragen werden, die dann die Kräfte weiter in die Bettung 10 ableiten. Infolgedessen verteilt sich die Radlast P_{R} auf mehr als ein Verbundplattenelement. Entsprechend gering ist die Verlagerung des belasteten Elements 11. Die gleichen Verhältnisse gelten für die Radlast P'_{R}, die mit dem Anteil P'ₒ das zugehörige Element und mit den Anteilen P₃ und P₄ die Nachbarelemente belastet.

Wie die Fig. 3 bis 5 zeigen, wird eine Stoßfuge 18 aus der konkaven Stoßfläche 13 des Elements 11 und der konvexen Stoßfläche 12 des Elements IIa gebildet, wobei die Feder 14 in die Nut 15 eintritt. Im Kraftübertragungsbereich K hat die Querschnittsbegrenzung 16 der Feder 14 einen Radius r_{F} und die Querschnittsbegrenzung 17 der Nut 15 einen Radius rN. Zu beiden Seiten befindet sich ein Ubergangsabschnitt mit entgegengesetzter Krümmung, wobei für die Feder der Radius r_{F1} und für die Nut der Radius rN1 vorgesehen ist. Die hier betrachteten Querschnitte liegen jeweils radial zur Stoßfläche 12 bzw. 13.

Wenn die Stoßfuge geschlossen wird, ergibt sich eine axiale Überlappung von Nut und Feder nicht nur, weil die Feder in den Nutquerschnitt eingreift, sondern auch dadurch, daß wegen der Krümmung der Stoßfugen 12 und 13 eine Eindringtiefe f, die der Höhe des durch die Stoßfläche gebildeten Segments entspricht, vorhanden ist (Fig. 1).

Die Radien r_{F} und rN der Querschnittsbegrenzungen von Feder und Nut sind im Kraftübertragungsbereich K einander gleich, während die Übergangsradien r_{F1} und r_{N1} sich voneinander unterscheiden. Die Radien r_{F} und r_{N} entsprechen etwa der halben Eindringtiefe f. Bei einem Element 11 mit den genannten Außenabmessungen ergibt sich eine Eindringtiefe f = 110 mm. Hierfür wurden die Radien von r_{F} und rN = 53,6 mm als günstig festgestellt, während die Übergangsradien r_{F1} = 35 mm und r_{N1} = 39 mm betrugen. Bei diesen Abmessungen hat sich auch eine Höhe h = 0,16 m als vorteilhaft erwiesen. Zum Verständnis der Funktionsweise sei speziell auf die Fig. 4 und 5 verwiesen.

Im Druckübertragungsbereich K haben die beiden bogenförmigen Querschnittsbegrenzungen 16 und 17 in der Mitte einen Scheitel, wo sich die Flächen in Höhenrichtung der Elemente erstrecken. Nach beiden Seiten hin tritt eine Komponente in Spurrichtung hinzu, die zu den Oberflächen der Elemente hin zunimmt.

Beim Verlegen der Elemente wird dafür gesorgt, daß Nut und Feder mit möglichst geringem Spiel aneinander liegen. Im optimalen Fall besteht dann eine Linien- oder vorzugsweise flächige Berührung im Bereich der Scheitel von Nut und Feder. Die extremen Bereiche U₁ und U₂ sind in Fig. 5 eingetragen. Wird nun das Element 11 durch eine Radlast P_{R} belastet, wird es gegen die elastische Bodenkraft E nach unten gedrückt. Die hierbei auf das Element 11 a übertragene Vertikalkraft Pv führt zu einer Mitnahme des Elements 11 a, wobei die bislang miteinander fluchtenden Oberflächen der beiden Elemente 11 und 11 a nunmehr eine Neigungsdifferenz aufweisen. Dies hat zur Folge, daß das Element 11, das an seiner anderen Stoßfuge abgestützt ist, eine gewisse Spreizwirkung ausübt, die zu einer Horizontalkraft P_{H} führt. Die resultierende Kraft Pz₂ wirkt nunmehr in einem Bereich U'₂, die sich gegenüber dem Bereich U₂ nach unten verlagert hat. Gleichzeitig ist auch der Kraftangriffsbereich U₁ an die Stelle U'₁ nach oben gewandert, wo die resultierende Kraft P_{Z1} wirkt. Je stärker die zu übertragenden Kräfte, umso mehr verlagert sich der Bereich U in Gebiete mit zunehmender Komponente in Spurrichtung, wo Vertikalkraftkomponenten besonders gut durch die Druckfestig keit des Betons aufgenommen werden können. In Fig. 5 sind schematisch Druckkeilbereiche Di und D₂ angegeben, welche diese Verhältnisse verdeutlichen sollen.

Die Querschnitte von Nut und Feder sind unter Berücksichtigung der Belastungsparameter so an die betonspezifischen Festigkeitseigenschaften angepaßt, daß die Fugenkonstruktion die gewünschten Kräfte und Momente übertragen kann.

Die Vertikalkomponenten der resultierenden Kräfte P_{Z1} und Pz2 erzeugen ein Moment um eine imaginäre Drehachse 20, das sogenannte Einspannmoment. Es wird daher auch ein solches Drehmoment auf das Element 11 a übertragen, was zur Folge hat, das sich die übertragene Vertikalkraft nicht nur im Bereich der Stoßfuge 18 sondern auch über die Länge des Elements 11 a verteilt auf die elastische Bettung 10 übertragen läßt. Dieses Einspannmoment ist bei jeder Neigungsdifferenz der Elemente vorhanden und wächst mit zunehmender Neigungsdifferenz an.

Bei Fortfall der Verkehrslast kehren die Elemente unter dem Einfluß der Elastitzität der Bettung 10 in die veranschaulichte Ruhestellung zurück.

In Fig. 4 sind die Kraftangriffsstellen U'₁ und U'₂ an den Extrempunkten des Spaltes 18 veranschaulicht. In der Praxis werden die Kräfte aber auch zwischen diesen Extrempunkten übertragen, wobei der Höhenabstand von der durch U₁ und U₂ definierten Mittelebene zur Drehachse 20 hin kleiner wird. Es ergeben sich daher die in einer Richtung drehenden Kraftübertragungsflächen Fᵢ und und die in der anderen Richtung drehenden Kraftübertragungsflächen F₂.

Bei der Herstellung genügt es, den bogenförmigen Querschnittsbegrenzungen 16 und 17 eine Form zu geben, die den optimalen Bedingungen der elastischen Einspannung nur angenähert entspricht. Einerseits reicht dies für viele Anwendungszwecke schon aus. Und andererseits erfolgt durch die gegenseitige Bewegung der Elemente an denjenigen Stellen, die zu stark belastet sein sollten, eine Reibungsabnutzung, durch die sich die optimale Form im Laufe der Zeit von selbst ergibt.

Fig. 6 zeigt in Draufsicht einen Spurweg S, der mit den Elementen 11 c und 11 d endet. Von diesem Ende der Spurbahn ist mit Hilfe eines Verlegegeräts das weitere Element 11 e auf ungestörtem Planum abgelegt worden. Nach Einfüllen eines Fugenmaterials in die Stoßfuge 18 wird eine Spannvorrichtung eingesetzt, die einmal im Bereich 21 an dem Element 11 c befestigt wird und andererseits im Bereich 22 an dem Element 11 anliegt. Durch Anziehen dieser Spannvorrichtung wird das Element 11 e dicht an die Stoßfläche des Elements 11d gezogen. Da hierbei lediglich das Gewicht eines Elements 11 e bewegt werden muß, in Gegenrichtung aber das Gewicht zweier Elemente 11 c und 11 d das Widerlager bilden, benötigt man keine sonstigen Verankerungen.

Das so verlegte Element 11 e übernimmt im Verbund sofort seine volle Funktion und ist mit seiner elastischen Einspannung und seinen Scher- und Biegezugfestigkeitseigenschaften sofort belastbar. Beispielsweise kann ein Verlegegerät und ein Elementanlieferungsfahrzeug sich im Baufortschritt auf der Spurbahn bewegen. Nach Abschluß der Verfüllungsarbeiten kann dann die Spurbahn sofort dem Verkehr übergeben werden.

Fig. 6 zeigt ferner, daß die einzelnen Elemente jeweils tangential gegeneinander versetzt sind. Auf diese Weise läßt sich auch eine gebogene Spurbahn herstellen, ohne daß die statischen Verhältnisse in den Stoßfugen 18 sich maßgebend ändern.

Die in Fig. 6 angegebenen Formeln für die seitliche Versetzung, die Einspanntiefe f und den Krümmungsradius der Spurbahn bedürfen keiner näheren Erklärung.

Gegenüber einer Spurbahnherstellung an Ort und Stelle ergeben sich zumindest die folgenden Vorteile:
1. Die Herstellung der Spurbahnelements wird durch Herstellung im Fertigteilwerk witterungsunabhängig und besser organisierbar.
2. Der zum örtlichen Einbau notwendige Unterbau wird überflüssig und kann eingespart werden.
3. Fugenausbildung und Fugenfunktion sind durch die maschinelle Herstellung im Werk stets einwandfrei und optimal (sonst Handeinbau der Fugen).
4. Durch außergewöhnliche Einflüsse (Manöverschäden) zerstörte Teile sind leicht an Ort und Stelle auswechselbar.
5. Betonqualität und Oberflächenvergütung bzw. -veränderungen sind jederzeit zum Erreichen bestimmter Teilzwecke maschinell im Werk herstellbar (Struktur, Farbe, Betonfestigkeit etc.).
6. Eine Belastung der Umwelt durch den Abbindevorgang des Betons an Ort und Stelle ist ausgeschlossen.
7. Veränderungen der Trasse in Linienführung und Gradient sind durch Umbau möglich, Abbruch und Beseitigung der Betontrümmer sind in einem solchen Fall nicht notwendig.

Insgesamt ist daher eine Spurbahnherstellung unter Verwendung eines einzigen Betonfertigteils in Verbundbauweise ohne zusätzlichen Unterbau möglich. Die Elemente können unbewehrt oder mit einer Stahleinlage bewehrt hergestellt werden. Oft genügt es, die Bewehrung auf den Bereich der Stoßfuge zu beschränken.

## Patentansprüche

1. Verbundplattenelement, insbesondere aus Beton, für Spurbahnen, mit den folgenden Merkmalen:
a) die quer zur Spurrichtung verlaufenden Stoßflächen weisen zur Bildung von im wesentlichen kreisbogenförmigen Stoßfugen eine Krümmung auf
b) die konvexe Stoßfläche weist eine Nut und die konkave Stoßfläche eine Feder auf
c) die Querschnittsbegrenzungen (16, 17) von Nut (15) und Feder (14) sind in einem Kraftübertragungsbereich (K) bogenförmig und weisen zu beiden Seiten des Kraftübertragungsbereichs einen Übergangsabschnitt mit entgegengesetzter Krümmung auf,
derart daß sich in der Stoßfuge (18) zwischen benachbarten, gleichartigen, im Verbund auf einer elastischen Bettung (10) verlegten Elementen (11) eine elastische Einspannung (9) ergibt, die eine mit Zunahme der zu übertragenden Kräfte zunehmende Neigungsdifferenz zwischen den benachbarten Elementen zuläßt.

2. Plattenelement nach Anspruch 1, dadurch gekennzeichnet, daß die Querschnittsbegrenzungen (16, 17) eine Komponente in Spurrichtung aufweisen, die in einer Symmetrielinie den Wert 0 hat und nach beiden Seiten hin kontinuierlich zunimmt.

3. Plattenelement nach Anspruch 1 oder 2, dadurch gekennzeichnet, daß die Querschnittsbegrenzungen (16, 17) etwa kreisbogenförmig sind.

4. Plattenelement nach einem der Ansprüche 1 bis 3, dadurch gekennzeichnet, daß der Krümmungsradius (R) der Stoßfläche (12, 13) das 0,5 bis 2-fache, insbesondere etwa das 1-fache, der Breite (B) des Elements (1) ist.

5. Plattenelement nach einem der Ansprüche 3 bis 4, dadurch gekennzeichnet, daß der etwa kreisbogenförmige Teil der Querschnittsbegrenzung (16, 17) einen Radius (r_{F}, r_{N}) hat, der annähernd gleich der Hälfte der Höhe (f) des durch die Stoßfläche (12, 13) gebildeten Segments ist.

6. Plattenelement nach einem der Ansprüche 1 bis 5, dadurch gekennzeichnet, daß die Krümmungsradien (r_{F}, r_{N}) der Querschnittsbegrenzungen (16, 17) von Nut (15) und Feder (14) im Kraftübertragungsbereich (K) sich um nicht mehr als 3 mm voneinander unterscheiden.

7. Plattenelement nach einem der Ansprüche 1 bis 6, dadurch gekennzeichnet, daß die Elemente (11) ohne Unterbau auf vorhandenem Erdplanum (10) verlegt sind.

8. Verfahren zur Verlegung von Verbundplattenelementen nach einem der Ansprüche 1 bis 7, dadurch gekennzeichnet, daß von einer bereits verlegten Spurbahn aus ein weiteres Element abgelegt und dann gegen das stirnseitige Ende der Spurbahn gepreßt wird.

9. Verfahren nach Anspruch 8, dadurch gekennzeichnet, daß vor dem Pressen ein Fugenfüllmittel eingebracht wird.

10. Verfahren nach Anspruch 8 oder 9, dadurch gekennzeichnet, daß eine Spannvorrichtung einerseits an dem weiteren Element und andererseits an der Spurbahn jenseits des letztverlegten Elements angesetzt wird.

## Claims

1. Interlocking paving element, in particular made of concrete, for wheel tracks, having the following features:
a) the abutting surfaces running transversely to the track direction have a curvature for forming essentially circular-arc-shaped joints,
b) the convex abutting surface has a groove and the concave abutting surface a tongue,
c) the cross-sectional boundaries (16, 17) of groove (15) and tongue (14) are curved in a force-transmission zone (K) and, on either side of the force-transmission zone, have a transition section of opposite curvature,
in such a way that, in the joint (18) between adjacent elements (11) of the same the laid in the interlocking arrangement on an elastic bedding (10), elastic restraint (9) results which permits a difference in inclination between the adjacent elements, which difference in inclination increases as the forces to be transmitted increase.

2. Paving element according to Claim 1, characterized in that the cross-sectional boundaries (16, 17) have a component in the track direction which has the value 0 in a line of symmetry and increases continuously to either side.

3. Paving element according to Claim 1 or 2, characterized in that the cross-sectional boundaries (16, 17) are roughly of circular-arc shape.

4. Paving element according to one of Claims 1 to 3, characterized in that the radius of curvature (R) of the abutting surface (12, 13) is 0.5 to 2 times, in particular about the same as, the width (B) of the element (11).

5. Paving element according to either of Claims 3 or 4, characterized in that the roughly circular-arc-shaped part of the cross-sectional boundary (16, 17) has a radius (r_{F}, r_{N}) which is approximately equal to half the height (f) of the segment formed by the abutting surface (12, 13).

6. Paving element according to one of Claims 1 to 5, characterized in that the radii (r_{F}, r_{N}) of curvature of the cross-sectional boundaries (16, 17) of groove (15) and tongue (14) in the force-transmission zone (K) differ from one another by not more than 3 mm.

7. Paving element according to one of Claims 1 to 6, characterized in that the elements (11) are laid on the existing subgrade (10) without a base.

8. Process of laying interlocking paving elements according to one of Claims 1 to 7, characterized in that, starting from a wheel track already laid, a further element is put down and then pressed against the front end of the wheel track.

9. Process according to Claim 8, characterized in that a joint-filler is introduced before pressing.

10. Process according to Claim 8 or 9, characterized in that a clamping device is placed on the one hand against the further element and on the other hand against the wheel track on the other side of the element laid last.

## Revendications

1. Elément de pavage autobloquant notamment en béton, pour voies ferrées, présentant les caractéristiques suivantes:
a) les surfaces d'aboutement, s'étendant transversalement par rapport à la direction de la voie, comportent une courbure en vue de former des joints aboutés configurés pour l'essentiel en arc de cercle
b) la surface d'aboutement convexe présente une rainure, et la surface d'aboutement concave une protubérance
c) les délimitations de section transversale (16, 17) de la rainure (15) et de la protubérance (14) sont curvilignes dans une zone (K) de transmission de forces et comportent, de part et d'autre de la zone de transmission de forces, une région de transition à courbure inverse,
de telle sorte qu'il en résulte, dans le joint abouté (18) entre des éléments voisins identiques (11), appareillés sur un lit élastique (10), un encastrement élastique (9) qui autorise, entre les éléments voisins, une différence d'inclinaison augmentant au fur et à mesure de l'augmentation des forces devant être répercutées.

2. Elément de pavage selon la revendication 1, caractérisé par le fait que les délimitations de section transversale (16, 17) présentent, dans la direction de la voie, une composante qui possède la valeur 0 sur une ligne de symétrie, et croît continûment vers les deux côtés.

3. Elément de pavage selon la revendication 1 ou 2, caractérisé par le fait que les délimitations de section transversale (16, 17) sont sensiblement configurées en arc de cercle.

4. Elément de pavage selon l'une des revendications 1 à 3, caractérisé par le fait que le rayon de courbure (R) de la surface d'aboutement (12, 13) représente de 0,5 à 2 fois, en particulier environ 1 fois, la largeur (B) de l'élément (1).

5. Elément de pavage selon l'une des revendications 3 à 4, caractérisé par le fait que la partie de la délimitation de section transversale (16, 17) qui est configurée sensiblement en arc de cercle possède un rayon (rF, r_{N}) approximativement égal à la moitié de la hauteur (f) du segment formé par les surfaces d'aboutement (12, 13).

6. Elément de pavage selon l'une des revendications 1 à 5, caractérisé par le fait que les rayons de courbure (r_{F}, r_{N}) des délimitations de section transversale (16, 17) de la rainure (15) et de la protubérance (14) diffèrent mutuellement, dans la zone (K) de transmission de forces, d'une valeur n'excédant pas 3 mm.

7. Elément de pavage selon l'une des revendications 1 à 6, caractérisé par le fait que les éléments (11) sont posés, sans fondation, sur une couche de forme existante (10).

8. Procédé pour poser des éléments de pavage autobloquants selon l'une des revendications 1 à 7, caractérisé par le fait qu'un élément supplémentaire est déposé à partir d'une voie ferrée déjà posée, puis est pressé contre l'extrémité frontale de la voie ferrée.

9. Procédé selon la revendication 8, caractérisé par le fait qu'un moyen de comblement du joint est déversé préalablement à la compression.

10. Procédé selon la revendication 8 ou 9, caractérisé par le fait qu'un dispositif brideur est engagé d'une part contre l'élément supplémentaire et d'autre part contre la voie ferrée, au-delà de l'élément posé en dernier.
